# EUROPÄISCHE PATENTSCHRIFT

(11) **EP 0 150 344 B1**
(45) Veröffentlichungstag und Bekanntmachung des Hinweises auf die Patenterteilung: **10.05.1989**
(21) Anmeldenummer: 84114818.2
(22) Anmeldetag: 05.12.1984
(51) Int. Cl.: B66C 23/34

(54) **Kran mit teleskopierbarem Turm**
Crane with telescopic tower
Grue avec tour télescopique

(30) Priorität: 13.01.1984 DE 3401094
(43) Veröffentlichungstag der Anmeldung: 07.08.1985
(73) Patentinhaber: Liebherr-Werk Bischofshofen GmbH, 5500 Bischofshofen (AT)
(72) Erfinder: Zerza, Horst, Ing., A-5600 St. Johann i. Pg. (AT); Woisetschläger, Johann, Ing., A-5500 Bischofshofen (AT)
(74) Vertreter: Lorenz, Eduard

(56) Entgegenhaltungen:
- AT-B- 294 370
- DE-A- 2 831 286
- DE-A- 2 914 265
- DE-A- 2 944 473
- DE-C- 3 229 949
- DE-U- 8 009 033
- FR-A- 2 138 254
- FR-A- 2 236 772

## Beschreibung

Die Erfindung betrifft einen Kran mit einem auf einem Oberwagen oder der Drehbühne eines Portals befestigten, teleskopierbaren Turm, dessen aus dem Außenturmstück, das zum Aufrichten bei der Montage um einen in seinem unteren Bereich vorgesehenen Gelenkbolzen schwenkbar ist, ausfahrbares Innenturmstück an seinem oberen Ende gelenkig mit dem inneren Trägerteil des Auslegers verbunden ist, an dessen äußerem Ende ein äußeres Trägerteil des Auslegers angelenkt ist, wobei die Trägerteile mit Führungen für die Laufkatze versehen sind, mit zwei im Bereich der Turmspitze angelenkten Abspannstützen, über deren äußere Festpunkte ein hinteres Abspannseil zu einem Festpunkt auf dem Oberwagen oder Portal verläuft, und mit einer im Bereich der gelenkigen Verbindung der Trägerteile des Auslegers angelenkten Abspannstütze, wobei an dem äußeren Ende der mittleren, im Bereich der Turmspitze angelenkten Abspannstütze zwei weitere Abspannseile befestigt sind, von denen das eine im Bereich der gelenkigen Verbindung der Trägerteile befestigt ist und das andere über einen Festpunkt an dem äußeren Ende der im Bereich zwischen den Trägerteilen angelenkten Abspannstütze zu einem Festpunkt an dem äußeren Ende des äußeren Trägerteils verläuft, und mit einer Katzfahr- und einer Hubwinde.

Aus den Druckschriften DE-A-3 322 268, DE-A-2 614 223, DE-A-2 914 265 und DE-A-2 831 286 sowie DE-U-8 009 033 bekannte Teleskopkräne dieser und ähnlicher Art benötigen zum Aufrichten des Außenturmstücks mit eingefahrenen Innenturmstück und gegebenenfalls angeklappten Trägerteilen des Auslegers, zum Ausfahren des inneren Turmstücks aus dem äußeren Turmstück und/oder zum Aufklappen und Einschwenken des Auslegers besondere hydraulische Einrichtungen, Teleskopierflaschenzüge und/oder Montagewinden.

Aufgabe der Erfindung ist es daher, einen Kran mit teleskopierbarem Turm der eingangs angegebenen Art zu schaffen, der sich ohne zusätzliche hydraulische Pressen, Montageflaschenzüge oder Montagewinden nur mit den bereits vorhandenen Hub- und Katzfahrwinden in einfacher Weise aufrichten und montieren läßt.

Erfindungsgemäß wird diese Aufgabe dadurch gelöst, daß beide Winden im Bereich des Oberwagens oder der Drehbühne angeordnet sind, daß das Katzfahrseil über mindestens eine im Bereich des unteren Endes des Außenturmstücks befestigte Seilrolle, eine im Bereich des oberen Endes des Außenturmstücks befestigte Seilrolle, eine im unteren Bereich des Innenturmstücks gelagerte Seilrolle, im Bereich der Turmspitze des äußeren Endes des äußeren Trägerteils des Auslegers und im Bereich der gelenkigen Verbindung der Trägerteile gelagerte Seilrollen zu einem Festpunkt an der Laufkatze verläuft und daß das Hubseil über Zwischenseilrollen, Umlenkrollen der Laufkatze und die Rolle oder Rollen des Kranhakens zu seinem Festpunkt am äußeren Ende des äußeren Trägerteils verläuft.

Der erfindungsgemäße Kran läßt sich nur über die Katzfahrwinde aufrichten. Hierzu ist es zunächst erforderlich, daß die Laufkatze an den angeklappten Trägerteilen des Auslegers fixiert ist, so daß das Ende des Katzfahrseils festgelegt ist. Weiterhin ist vor dem Aufrichten des auf die Drehbühne geklappten Außenturmstücks das in diesen eingefahrene Innenturmstück in diesem blockiert. Das Außenturmstück ist in einem Trägerstück der Drehbühne in einem solchen Abstand oberhalb einer Umlenkrolle an seinem unteren Ende schwenkbar gelagert, daß um den lagernden Gelenkbolzen durch Betätigung der Katzfahrwinde ein aufrichtendes Drehmoment erzeugt wird. Sobald das Außenturmstück durch die Katzfahrwinde in seine vertikale Stellung aufgerichtet worden ist, wird es durch mindestens eine weitere Bolzenverbindung fest mit der Drehbühne verbolzt. Anschließend wird die Verriegelung des Innenturmstücks mit dem Außenturmstück aufgehoben, so daß durch erneute Betätigung der Katzfahrwinde das Innenturmstück aus dem Außenturmstück ausgefahren werden kann. In der ausgefahrenen Stellung wird sodann durch Bolzenverbindungen oder dergleichen das Innenturmstück mit dem Außenturmstück verriegelt. Sobald beim Ausfahren des Außenturmstücks die über die Abspannstützen geführten Abspannseile, deren hinteres Abspannseil mit der Drehbühne verbunden ist, gestrafft werden, werden die angeklappten Trägerteile des Auslegers aufgeklappt und der Ausleger in seine Endstellung verschwenkt. Wird sodann die Verriegelung der Laufkatze mit dem entsprechenden Trägerteil aufgehoben, läßt sich über die Katzfahrwinde die Laufkatze in Richtung auf das äußere Auslegerende verfahren, so daß nur noch Einrichtungen vorgesehen werden müssen, um die Laufkatze auch in entgegengesetzter Richtung verfahren zu können. Diese Einrichtung kann darin bestehen, daß die Laufkatze über ein Seil, das im Bereich des Turms eine Schlaufe bildet, in die ein Gewicht eingehängt ist, mit der Turmspitze verbunden ist. Das Gewicht bewirkt, daß auf die Laufkatze immer ein Zug in Richtung auf dem Turm wirkt, so daß sie durch entsprechendes Ablassen des Katzfahrseils von der Katzfahrwinde in Richtung auf den Turm verfahren wird. Die gleiche Wirkung kann auch erzielt werden, wenn der Ausleger in der montierten Stellung nach oben hin über die Horizontale hinaus geschwenkt ist, also mit der Horizontalen einen spitzen Winkel bildet.

Es ist auch denkbar, den Kran in der beschriebenen Weise über das Hubseil und die Hubwinde aufzurichten, wobei sodann das Hubseil entsprechend einzuscheren ist.

Nach einer Ausgestaltung ist vorgesehen, daß das Hubseil über an dem hinteren Abspannseil und an der Drehbühne gelagerte Seilrollen flaschenzugartig eingeschert ist. Diese Ausgestaltung ermöglicht es, das hintere Abspannseil über die Hubwinde zu spannen und dadurch die Trägerteile des Auslegers aufzuklappen und auszuschwenken. Nach dem Ausschwenken des Auslegers in die montierte Stellung wird das Abspannseil straff mit der Drehbühne verbunden, so daß der Flaschenzug entlastet wird oder auf diesen ganz verzichtet werden kann. Da das Aufklappen und Ausschwenken des Auslegers unabhängig von dem Ausfahren des Innenturmstücks erfolgen kann, kann der Ausleger auch bei in das Außenturmstück eingefahrenem Innenturmstück oder aber auch in allen Zwischenstellungen ausgestellt werden.

Zum Ausfahren des Innenturmstücks und gegebenenfalls gleichzeitigem Aufklappen des Auslegers kann statt der Laufkatze auch das in der Seilschlaufe hängende Gewicht in vorbestimmten Stellungen blockiert werden.

Nach einer weiteren Ausgestaltung ist das Hubseil über am oberen Ende des Außenturmstücks, am unteren Ende des Innenturmstücks und im Bereich der Turmspitze gelagerte Seilrollen zu den Seilrollen der Laufkatze geführt. Nach dieser Ausgestaltung erfolgt nach der beschriebenen Aufrichtung des unteren Außenturmstücks das Außenteleskopieren des Innenturmstücks über das Hubseil über die Hubwinde, wobei der Kranhaken auf Anschlag gegen die Laufkatze gefahren ist und wobei beim Ausfahren gleichzeitig auch der Ausleger aufgeklappt und ausgeschwenkt wird, wobei die Katzfahrwinde zunächst nicht betätigt zu werden braucht, weil die durch das Ausfahren gewonnene Seilverlängerung des Katzfahrseils dieses im Bereich des Auslegers verlängert und dadurch das Aufklappen und Ausschwenken des Auslegers ermöglicht. Erforderliche Korrekturen können durch entsprechende Betätigung der Katzfahrwinde vorgenommen werden.

Nach einer weiteren Ausgestaltung ist vorgesehen, daß die an dem unteren Ende des Innenturmstücks befestigte Seilrolle lösbar und als Unterflasche eines Flaschenzugs an ein Seil befestigbar ist, das über Umlenkrollen läuft und dessen anderes Ende mit dem hinteren Abspannseil verbunden ist. Nach dieser Ausgestaltung kann in der eingefahrenen Stellung des inneren Turmstücks oder in Zwischenstellungen der Ausleger durch Betätigung der Hubwinde aufgeklappt und ausgeschwenkt werden.

Beim Aufrichten des äußeren Turmstücks kann in weiterer Ausgestaltung der Erfindung nach der ersten Ausführungsform die Seilrolle von der Drehbühne gelöst und als Unterflasche mit einem Kranhaken zur Ballastierung des Krans versehen sein. Zur Ballastierung läßt sich das äußere Turmstück über die Katzfahrwinde wippen, und zur Ballastierung läßt sich die mit einem Kranhaken versehene Unterflasche über die Hubwinde heben und senken.

Ausführungsbeispiele der Erfindung werden nachstehend anhand der Zeichnung näher erläutert. In dieser zeigt
Fig. 1 eine Seitenansicht der ersten Ausführungsform des Teleskopkrans während des Aufrichtens in schematischer Darstellung,
Fig. 2 den Teleskopkran nach Fig. 1 in seiner montierten Stellung und
Fig. 3 eine der Fig. 1 entsprechende Darstellung einer zweiten Ausführungsform eines Teleskopkrans.

Der in den Fig. 1 und 2 schematisch dargestellte Teleskopkran weist ein flaches Portal 1 mit Stützfüßen auf, um dessen vertikale Achse 2 eine mit einem üblichen Drehantrieb versehene Drehbühne 3 drehbar ist. Auf der Drehbühne sind seitliche Ständer 4 befestigt, in denen um den Gelenkbolzen 5 ein Außenturmstück 6 schwenkbar gelagert ist. In der aufgerichteten vertikalen Stellung des Außenturmstücks 6 wird dieses durch mindestens eine weitere, nicht dargestellte Bolzenverbindung mit den Ständern 4 oder der Drehbühne 3 verbunden.

Auf der Drehbühne 3 sind eine Katzfahrwinde 7 und eine Hubwinde 8 angeordnet. Ein Katzfahrseil 9 läuft über die Seilrolle 10 im unteren Bereich des Außenturmstücks 6, die auf der Drehbühne 3 gelagerte Seilrolle 11, die an den unteren Eckbereichen in der dargestellten Weise an dem Außenturmstück 6 gelagerten Seilrollen 12, 13, die an dem oberen Eckbereich des Außenturmstücks 6 gelagerte Seilrolle 14, die im unteren Eckbereich eines Innenturmstücks 21 gelagerte Seilrolle 15, die am oberen Ende des Innenturmstücks 21 gelagerte Seilrolle 16, die Seilrolle 17 am äußeren Ende einer Abspannstütze 22, die Seilrolle 18 am äußeren Ende eines äußeren Trägers 23 eines Auslegers, die im Bereich der gelenkigen Verbindung 25 zwischen den Trägern 23, 24 des Auslegers befindliche Seilrolle 19 und ist an einer Laufkatze 20 befestigt. An dem gegenüberliegenden Ende der Laufkatze ist ein Seil 25 befestigt, dessen anderes Ende im Punkt 26 im oberen Bereich des Innenturmstücks 21 befestigt ist. Das Seil 25 ist in dem Innenturmstück 21 in einer Schlaufe geführt, wobei in die Schlaufe über eine Seilrolle 27 ein Gewicht 28 eingehängt ist.

An das obere Ende des Innenturmstücks 21 ist in einem Gelenk 29 das innere Trägerteil 24 des Auslegers angelenkt. Am inneren Ende des Trägerteils 24 sind auf der Achse 30 Abspannstützen 31 und 32 schwenkbar gelagert. An dem äußeren Ende der nach hinten weisenden Abspannstütze 31 ist im Punkt 33 ein hinteres Abspannseil 34 befestigt. Die äußeren Enden der Abspannstützen 31, 32 sind durch das Abspannseil 35 miteinander verbunden. Von dem äußeren Ende der Abspannstütze 32 verläuft ein Abspannseil 36 zu einem Festpunkt im Bereich der gelenkigen Verbindung 25 zwischen den Trägerteilen 23, 24 und ein weiteres Abspannseil 37 über einen Festpunkt am äußeren Ende der Abspannstütze 22 zu einem Festpunkt 38 im Bereich des äußeren Endes des äußeren Trägerteils.

Das Hubseil 39 verläuft über die Seilrolle 40 einer Oberflasche eines Flaschenzuges, die in der dargestellten Weise mit dem Abspannseil 34 verbunden ist, zu der Seilrolle 41 der Unterflasche, die mit der Drehbühne 3 verbunden ist, und von dieser über die Seilrolle 42 im oberen Bereich des Innenturmstücks über die Rollen der Laufkatze 20 und die Rolle eines Kranhakens 43 zu einem Festpunkt 44 im Bereich des äußeren Trägerteils 23.

Nachdem der Kran in der aus Fig. 2 ersichtlichen Weise vollständig aufgerichtet worden ist, wird das untere Ende des hinteren Abspannseils 34 in der Öse 45 an der Drehbühne 3 befestigt.

Das Aufrichten des Krans geschieht in folgender Weise:
Zunächst liegt das Außenturmstück 6 mit eingeschobenem Innenturmstück 21 und angeklappten Trägerteilen 23, 24 des Auslegers in etwa horizontaler Stellung auf der Drehbühne 3. Das Katzfahrseil 9 ist durch Verriegelung des Gewichts 28 durch die Verriegelungseinrichtung 46 mit dem Innenturmstück 21 verriegelt. Durch Betätigung der Katzfahrwinde 7 wird sodann das Außenturmstück 6 in die dargestellte vertikale Stellung um den Bolzen 5 verschwenkt und in dieser Stellung verriegelt. Beim Aufrichten wird der Hebelarm zwischen dem Gelenkbolzen 5 und den Seilrollen 12 und/oder 13 wirksam.

Nach dem Aufrichten des Außenturmstücks 6 wird eine nicht dargestellte Verriegelug zwischen dem Innenturmstück 21 und dem Außenturmstück 6 gelöst. Durch weitere Betätigung der Katzfahrwinde 7 wird nun das Innenturmstück 21 austeleskopiert und in der ausgefahrenen Stellung durch die Riegeleinrichtung 47 mit dem Außenturmstück 6 verriegelt. Beim oder nach dem Ausfahren des Innenturmstücks 21 wird durch Einfahren des Hubseils 39 bei auf Anschlag in der Laufkatze 20 gefahrenem Kranhaken 43 das hintere Abspannseil 34 gespannt und dadurch der Ausleger aufgeklappt und ausgeschwenkt. In der ausgeschwenkten Stellung wird sodann das untere Ende des hinteren Abspannseils 34 mit der Drehbühne 3 verriegelt.

Nach der Montage dienen Katzfahr- und Hubwinde 7 und 8 in der aus Fig. 2 ersichtlichen Weise dem Heben des Kranhakens 43 und dem Verfahren der Katze 20.

Werden bei der Montage die Trägerteile 23, 24 des Auslegers durch Straffen des hinteren Abspannseils 34 über das Hubseil 39 aufgeklappt, muß über die Katzfahrwinde 37 so viel Seil nachgelassen werden, daß das Aufspannen ermöglicht wird.

Während des Aufrichtens des Außenturmstücks 6 kann die von der Plattform 3 gelöste Unterflasche 41, die mit einem Kranhaken versehen sein kann, zum Ballastieren des Krans benutzt werden. In der Ballastierstellung befindet sich die Oberflasche 40 im oberen Bereich des unteren Turmstücks 6.

Der Ausleger kann auch bei eingefahrenem inneren Turmstück 21 oder in Zwischenstellungen des inneren Turmstücks ausgeschwenkt werden. In den Zwischenstellungen wird das Abspannseil 34 mit entsprechend verkürzter Länge an der Drehbühne 3 verbolzt

Das Ausführungsbeispiel nach Fig. 3 unterscheidet sich im wesentlichen von dem Ausführungsbeispiel nach den Fig. 1 und 2 nur dadurch, daß das Hubseil 39 über eine Seilrolle 50 am oberen Ende des Außenturmstücks 6, eine Seilrolle 51 am unteren Ende des Innenturmstücks 21 und eine Seilrolle 52 am oberen Ende des Innenturmstücks 21 zu den Rollen 53 der Laufkatze 20 läuft. Infolge dieser geänderten Führung des Hubseils ergibt sich folgende geänderte Art der Aufstellung des Krans: Nach dem Aufrichten des Außenturmstücks 6 mit der Katzfahrwinde 7 als Wippwinde und Verriegeln mit der Drehbühne 3 wird das Innenturmstück 21 bei auf Block gefahrenem Kranhaken 43 durch die Hubwinde 8 und das Hubseil 9 austeleskopiert, wobei das hintere Abspannseil 34 gestrafft und dadurch die Trägerteile 23, 24 des Auslegers aufgeklappt werden. Bei dem Austeleskopieren des Innenturmstücks 21 wird durch Annäherung der Seilrollen 14, 15 Seillänge gewonnen, die ein Aufklappen des Auslegers ermöglicht.

Soll bei der Ausführungsform nach Fig. 3 der Ausleger bei eingefahrenem Innenturmstück oder Zwischenstellungen des Innenturmstücks aufgeklappt werden, wird die Seilrolle 51 von dem Innenturmstück 21 gelöst und als Unterflasche 51' eines Flaschenzugs an ein über die Seilrollen 54, 55 laufendes Seil 56 angekuppelt, dessen anderes Ende im Punkt 57 mit dem Abspannseil 34 verbunden ist. Über das Hubseil 39 läßt sich sodann, nachdem gegebenenfalls das Innenturmstück 21 teilweise ausgefahren und relativ zu dem Außenturmstück 6 fixiert ist, der Ausleger aufklappen. Nach dem Aufklappen des Auslegers wird das hintere Abspannseil 34 mit entsprechend verkürzter Länge an der Drehbühne 3 befestigt.

Bei der Ausführungsform nach den Fig. 1 und 2 läßt sich nach Fixieren der Laufkatze oder des Gewichts mit der Katzfahrwinde das äußere Trägerteil des Auslegers hochschwenken. Der innere Trägerteil 24 läßt sich bei auf Block gefahrenem Kranhaken 43 durch Betätigung der Hubwinde 8 hochschwenken. Durch Betätigung beider Winden können die Schwenkbewegungen der inneren und äußeren Trägerteile einander überlagert werben.

## Patentansprüche

1. Kran mit einem auf einem Oberwagen oder der Drehbühne (3) eines Portals (1) befestigten teleskopierbarem Turm (6, 21), dessen aus dem Außenturmstück (6), das zum Aufrichten bei der Montage um einen in seinem unteren Bereich vorgesehenen Gelenkbolzen (5) schwenkbar ist, ausfahrbares Innenturmstück (21) an seinem oberen Ende gelenkig mit dem inneren Trägerteil (24) des Auslegers verbunden ist, an dessen äußerem Ende ein äußeres Trägerteil (23) des Auslegers angelenkt ist, wobei die Trägerteile (23, 24) mit Führungen für eine Laufkatze (20) versehen sind,
mit zwei im Bereich der Turmspitze angelenkten Abspannstützen (31, 32), über deren äußere Festpunkte (33) ein hinteres Abspannseil (34) zu einem Festpunkt auf dem Oberwagen oder der Drehbühne (3) verläuft,
mit einer im Bereich der gelenkigen Verbindung (25) der Trägerteile (23, 24) des Auslegers angelenkten Abspannstütze (22), wobei an dem äußeren Ende der mittleren, im Bereich der Turmspitze angelenkten Abspannstütze (32) zwei weitere Abspannseile (36, 37) befestigt sind, von denen das eine (36) im Bereich der gelenkigen Verbindung (25) der Trägerteile (23, 24) befestigt ist und das andere (37) über einen Festpunkt am äußeren Ende der im Bereich zwischen den Trägerteilen (23, 24) angelenkten Abspannstütze (22) zu einem Festpunkt (38) an dem äußeren Ende des äußeren Trägerteils (23) verläuft, und
mit einer Katzfahr- und einer Hubwinde (7, 8),
dadurch gekennzeichnet,
daß beide Winden (7, 8) im Bereich des Oberwagens oder der Drehbühne (3) angeordnet sind,
daß das Katzfahrseil (9) über mindestens eine im Bereich des unteren Endes des Außenturmstücks (6) befestigte Seilrolle (12,13), eine im Bereich des oberen Endes des Außenturmstücks (6) befestigte Seilrolle (14), eine im unteren Bereich des Innenturmstücks (21) befestigte Seilrolle (15), im Bereich der Turmspitze, des äußeren Endes des äußeren Trägerteils (23) des Auslegers und im Bereich der gelenkigen Verbindung (25) der Trägerteile (23, 24) gelagerte Seilrollen (16,18,19) zu einem Festpunkt einer Laufkatze (20) verläuft und
daß das Hubseil (39) über Zwischenseilrollen (40,41), Umlenkrollen der Laufkatze (20) und die Rolle oder Rollen des Kranhakens (43) zu seinem Festpunkt (44) am äußeren Ende des äußeren Trägerteils (23) verläuft.

2. Kran nach Anspruch 1, dadurch gekennzeichnet, daß die Laufkatze (20) über ein Seil (25), das im Bereich des Turms eine Schlaufe bildet, in die ein Gewicht (28) eingehängt ist, mit der Turmspitze verbunden ist.

3. Kran nach Anspruch 1 oder 2, dadurch gekennzeichnet, daß das Hubseil (39) über an dem hinteren Abspannseil (34) und an der Drehbühne (3) gelagerte Seilrollen (40, 41 ) flaschenzugartig eingeschert ist.

4. Kran nach einem der Ansprüche 1 bis 3, dadurch gekennzeichnet, daß das Gewicht (28) und/oder die Laufkatze (20) in vorbestimmten Stellungen blockierbar sind.

5. Kran nach Anspruch 1, dadurch gekennzeichnet, daß das Hubseil (39) über am oberen Ende des Außenturmstücks (6), am unteren Ende des Innenturmstücks (21) und im Bereich der Turmspitze gelagerte Seilrollen (14, 15,16) zu den Seilrollen der Laufkatze (20) geführt ist.

6. Kran nach Anspruch 5, dadurch gekennzeichnet, daß die am unteren Ende des Innenturmstücks (21) befestigte Seilrolle (51) lösbar und als Unterflasche eines Flaschenzuges an ein Seil (56) befestigbar ist, das über Umlenkrollen läuft und dessen anderes Ende mit dem hinteren Abspannseil (34) verbunden ist.

7. Kran nach Anspruch 3, dadurch gekennzeichnet, daß beim Wippen des äußeren Turmstücks (6) die Seilrolle (41) von der Drehbühne (3) gelöst und als Unterflasche mit einem Kranhaken zur Ballastierung des Krans versehen ist.

## Claims

1. Crane with a telescopic tower (6, 21) attached to a revolving superstructure or the superstructure frame (3) of a portal (1), whose inner tower section (21) - which can be extended out of the outer tower section (6), it being possible to pivot the latter around a pintle (5) provided at its lower end for the purpose of erection during assembly - is connected at its upper end with an articulated joint to the inner beam section (24) of the jib, on whose outer end is hinged an outer beam section (23) of the jib, these beam sections (23, 24) being provided with guideways for a trolley (20),
with two braces (31, 32) hinged in the region of the tower head, over the outer locating points (33) of which a rear bracing wire (34) runs to a locating point on the revolving superstructure or superstructure frame (3),
with a brace (22) hinged in the region of the articulated joint (25) of the beam sections (23, 24) of the jib where at the outer end of the middle brace (32) hinged in the region of the tower head two further bracing wires (36, 37) are connected, one of which (36) is connected in the region of the articulated joint (25) of the beam sections (23, 24), and the other of which (37) runs over a locating point at the outer end of the brace (22) hinged in the region between the beam sections (23, 24) to a locating point (38) at the outer end of the outer beam section (23), and
with a trolley travelling winch and a hoisting winch (7, 8),
characterised in that
both winches (7, 8) are located in the region of the revolving superstructure or superstructure frame (3),
the trolley cable (9) runs over at least one sheave (12,13) mounted in the region of the lower end of the outer tower section (6), one sheave (14) mounted in the region of the upper end of the outer tower section (6), one sheave (15) mounted in the region of the lower end of the inner tower section (21), and over sheaves (16,18,19) mounted in the region of the tower head, the outer end of the outer beam section (23) of the jib and in the region of the articulated joint (25) of the beam sections (23, 24) to a locating point of a trolley (20) and
the hoisting cable (39) runs over intermediate sheaves (40,41), deflecting sheaves of the trolley (20) and the roller or rollers of the crane hook (43) to a locating point (44) at the outer end of the outer beam section (23).

2. Crane as in Claim 1, characterised in that the trolley (20) is connected to the tower head via a cable (25) which forms a loop in the region of the tower, in which loop a weight (28) is suspended.

3. Crane as in Claim 1, characterised in that the hoisting cable (39) is reeved over sheaves (40, 41 ) mounted on the rear bracing wire (34) and the superstructure frame (3) in the manner of a block-and-tackle system.

4. Crane as in one of the Claims 1 to 3, characterised in that the weight (28) and/or the trolley (20) car be locked in pre-defined positions.

5. Crane as in Claim 1, characterised in that the hoisting cable (39) is guided around sheaves (14, 15, 16) mounted at the upper end of the outer tower section (6), at the lower end of the inner tower section (21) and in the region of the tower head to the sheaves of the trolley (20).

6. Crane as in Claim 5, characterised in that the sheave (51) mounted at the lower end of the inner tower section (21) can be detached and can be attached as the lower block of a block-and-tackle system to a cable (56) which runs over deflection sheaves and whose other end is connected to the rear bracing wire (34).

7. Crane as in Claim 3, characterised in that during luffing of the outer tower section (6) the sheave is detached from the superstructure frame (3) and provided with a crane hook to ballast the crane while acting as the lower block.

## Revendications

1. Grue comportant une tour télescopique (6, 21) fixée sur un châssis tournant ou le plateau tournant (3) d'un portique (1), dont une partie intérieure de la tour (21) qui en son extrémité supérieure est raccordée par une articulation à la partie portante intérieure (24) de la flèche, peut être sortie de la partie extérieure de la tour (6) qui, pour le redressement lors du montage, peut être pivotée autour d'un boulon articulé (5) prévu dans la zone inférieure de la partie extérieure de la tour (6), dont l'extrémité extérieure est raccordée à une articulation d'une partie portante (23) extérieure de la flèche, les parties portantes (23, 24) étant pourvues de guidages pour un chariot roulant (20),
ladite crue comportant dans la zone de la pointe de la tour des consoles d'arrêt (31, 32) articulées par dessus les points fixes extérieurs (33) desquelles un câble d'arrêt (34) arrière s'étend vers un point fixe sur le châssis tournant ou le plateau tournant (3)
ainsi qu'une console d'arrêt articulée dans la zone de l'articulation (25) des parties portantes (23, 24) de la flèche, deux câbles d'arrêt (36, 37) supplémentaires étant fixés à l'extrémité extérieure de la console d'arrêt (32) centrale articulée dans la zone de la pointe de la tour, dont un câble (36) est fixé dans la zone du joint articulé (25) des parties portantes (23, 24) et l'autre (37) s'étendant par dessus un point fixe à l'extrémité extérieure de la console d'arrêt (22) articulée dans la zone entre les parties portantes (23,24) vers un point fixe (38) à l'extrémité extérieure de la partie portante extérieure (23),
avec un treuils de chariot roulant et un treuil de levage (7,8),
caractérisée en ce que
les deux treuils (7, 8) sont disposés dans la zone du châssis ou du plateau tournant (3),
que le câble du chariot roulant (9) s'étend par dessus au moins une poulie (12,13) logée dans la zone de l'extrémité inférieure de la partie extérieure de la tour (6), une poulie (14) fixée dans la zone de l'extrémité supérieure de la partie extérieure de la tour (6), une poulie (15) fixée dans la zone inférieure de la partie intérieure de la tour (21), des poulies (16, 18, 19) logées dans la zone de la pointe de la tour, de l'extrémité extérieure de la partie portante extérieure (23) de la flèche et dans la zone du joint articulé (25) des parties portantes (23, 24) vers un point fixe d'un chariot roulant (20) et
que le câble de levage (39) s'étend par dessus des poulies intermédiaires (40,41), des poulies de renvoi du chariot roulant (20) et la ou les poulie (s) du crochet de grue (43) vers un point fixe (44) à l'extrémité extérieure de la partie portante extérieure (23).

2. Grue selon la revendication 1, caractérisée en ce que le chariot roulant (20) est raccordé à la pointe de la tour par l'intermédiaire d'un câble (25) qui forme une boucle dans la zone de la tour dans laquelle est croché un poids (28).

3. Grue selon les revendications 1 ou 2, caractérisée en ce que le câble de levage (39) passe à la manière d'un palan par dessus des poulies (40,41) logées sur le câble d'arrêt arrière (34) et sur le plateau tournant (3).

4. Grue selon l'une des revendications 1 à 3, caractérisée en ce que le poids (28) et/ou le chariot roulant (20) peuvent être bloqués dans des positions prédéterminées.

5. Grue selon la revendication 1, caractérisée en ce que le câble de levage (39) est guidé par des poulies (14,15,16) par rapport aux poulies du chariot roulant (20) par dessus l'extrémité supérieure de la partie extérieure de la tour (6), à l'extrémité inférieure de la partie intérieure de la tour (21) et dans la zone de la pointe de la tour.

6. Grue selon la revendication 5, caractérisée en ce que la poulie (51) logée à l'extrémité inférieure de la partie intérieure de la tour (21) peut être détachée et fixée comme moufle inférieure d'un palan à un câble (56) qui passe par dessus des poulies de renvoi et dont l'autre extrémité est raccordée au câble d'arrêt arrière (34).

7. Grue selon la revendication 3, caractérisée en ce que la poulie (41) se détache du plateau tournant (3) lorsque la partie extérieure de la tour (6) balance, que la moufle inférieure est pourvue d'un crochet de grue pour lester la grue.
